# FASCICULE DE BREVET EUROPEEN

(11) **EP 2 737 184 B1**
(45) Date de publication et mention de la délivrance du brevet: **09.09.2015**
(21) Numéro de dépôt: 12750410.8
(22) Date de dépôt: 16.07.2012
(51) Int. Cl.: F01L 1/24, F01L 1/46, F01M 9/10, F01M 11/02

(54) **CIRCUIT D'ALIMENTATION EN HUILE DES BUTEES HYDRAULIQUES DE SOUPAPES SUR UN MOTEUR THERMIQUE ET MOTEUR THERMIQUE COMPORTANT UN TEL CIRCUIT D'ALIMENTATION**
SCHALTUNG ZUR ZUFUHR VON ÖL AN HYDRAULIKVENTILBREMSEN IN EINEM WÄRMEMOTOR UND WÄRMEMOTOR MIT EINER SOLCHEN ZUFUHRSCHALTUNG
CIRCUIT FOR SUPPLYING OIL TO THE HYDRAULIC VALVE STOPS IN A HEAT ENGINE AND HEAT ENGINE COMPRISING SUCH A SUPPLY CIRCUIT

(30) Priorité: 25.07.2011 FR 1156738
(43) Date de publication de la demande: 04.06.2014
(73) Titulaire: Renault S.A.S., 92100 Boulogne-Billancourt (FR)
(72) Inventeur: MAYOLINI, Pascal, F-78960 Voisins Le Bretonneux (FR); DE BEAUCHAMP, Jacques, F-92210 Saint Cloud (FR)
(86) Numéro de dépôt international: PCT/FR2012/051682
(87) Numéro de publication internationale: WO 2013/014361

(56) Documents cités:
- JP-A- 59 060 016
- JP-A- 62 045 912
- JP-U- 61 017 408
- US-A- 4 729 349

## Description

L'invention concerne un circuit d'alimentation en huile des butées hydrauliques d'actionnement de soupapes sur un moteur thermique et le moteur thermique comportant un tel circuit.

Dans un moteur thermique, de l'air se dissout dans l'huile, notamment au cours du pompage de l'huile dans la partie de distribution d'huile du moteur. L'air est comprimé dans l'huile, notamment entre les engrenages de la pompe à huile alimentant la partie de distribution du moteur, est dissout dans l'huile dans les zones de circuit à haute pression de la partie de distribution et se sépare de l'huile en zone ouverte où la pression est réduite.

Néanmoins, l'air peut constituer au sein de ces butées hydrauliques une zone tampon qui rend la butée souple et décale son mouvement relativement au mouvement requis, ce qui peut poser pour le moteur des problèmes de distribution (levée de soupape au mauvais moment, risque de collision de soupapes et pistons) et de mauvaise dépollution du moteur.

Certains moteurs thermiques comprennent un circuit d'alimentation des butées hydrauliques de soupapes qui est dégazé par un ajutage d'un bouchon disposé à une extrémité de la rampe d'alimentation en huile des butées hydrauliques. Un tel dégazage nécessite un débit supplémentaire de pompage d'huile pour la pompe à huile. De plus, des zones d'air peuvent se former entre l'ajutage et la paroi supérieure de la rampe.

Pour d'autres moteurs thermiques, le dégazage de circuit d'alimentation des butées hydrauliques de soupapes est réalisé à chacune des extrémités de la rampe d'alimentation des butées hydrauliques en reliant chacune des extrémités de rampe à un circuit d'alimentation de lubrification des paliers d'arbres à came du moteur. Ce type de circuit nécessite sur la rampe une ligne de conduit de dégazage renflée qui est difficile à réaliser, en particulier quant à son moulage sable, impliquant une boîte de moulage à noyau comportant des parties tiroirs de démoulage (sections de moule montées sur des mécanismes à tiroir actionnés par des cames ou des vérins).

De plus, dans ces moteurs, le dégazage ne peut être réalisé qu'à une inclinaison du moteur n'excédant pas 8° d'angle de pente d'inclinaison du moteur par rapport au sol.

Il existe donc un besoin pour un circuit d'alimentation en huile des butées hydrauliques d'actionnement de soupapes sur un moteur thermique dont la conception améliore le dégazage.

Le document US 4729349 décrit un système d'alimentation en huile de butées hydrauliques comprenant un conduit de dégazage a chaque extrémité du bloc moteur.

Il est proposé un circuit d'alimentation en huile de butées hydrauliques d'actionnement des soupapes pour un moteur thermique, le circuit comprenant au moins deux rampes alimentant des butées hydrauliques de lignes de soupapes du moteur, correspondant respectivement à l'admission et l'échappement du moteur, les rampes supportant les butées hydrauliques agencées par paires le long de chaque rampe, caractérisé en ce que chacune des rampes comprend, entre les deux butées hydrauliques de chaque paire, au moins un ajutage (orifice calibré) de dégazage de l'huile circulant dans la rampe, formé dans la paroi supérieure de la rampe.

Cette paroi supérieure peut être définie par rapport à une position normale d'utilisation du circuit, dans laquelle le circuit est monté dans le moteur, lequel n'est pas incliné.

L'agencement particulier des ajutages entre les butées hydrauliques d'une même paire améliore le dégazage de la rampe à proximité immédiate de chaque butée, limitant ainsi les dysfonctionnements des butées dus à la présence d'air.

De plus, le dégazage peut être réalisé à des niveaux d'angle de pente d'inclinaison du moteur plus importants que celui de 8° précité, pouvant s'élever jusqu'à 30°.

Avantageusement, mais de manière non limitative, ledit au moins un ajutage situé entre deux butées hydrauliques d'une même paire peut être disposé à égale distance desdites butées hydrauliques, ce qui permet une distribution équilibrée du dégazage de l'air sur la longueur de chacune des rampes.

Les ajutages peuvent en outre être disposés à un niveau médian longitudinal de la paroi supérieure, ce qui rend le dégazage de l'air plus homogène dans la rampe.

Le circuit d'alimentation pourra comprendre un unique ajutage entre deux butées hydrauliques d'une même paire.

Avantageusement, afin de faciliter le dégazage, ledit au moins un ajutage situé entre deux butées hydrauliques d'une même paire peut être disposé au sommet d'au moins un bossage (ou protubérance) formé sur la paroi supérieure de chacune des rampes. Ainsi, l'air est canalisé dans le ou les bossages, ce qui facilite son évacuation.

Notamment, les ajutages peuvent être disposés chacun au sommet de bossages distincts formés sur la paroi supérieure des rampes. Chaque ajutage est alors réalisé sur un bossage correspondant, ce qui permet de faciliter la réalisation de chaque rampe, notamment par moulage, en choisissant des formes adaptées.

En particulier, ces bossages pourront être identiques.

Les bossages peuvent avoir une forme effilée vers le haut, par exemple une forme de cône ou de polyèdre, ce qui optimise la canalisation des bulles d'air dans les bossages et/ou la réalisation des bossages par moulage. Par exemple, l'angle au sommet de la forme effilée pourra être inférieur ou égal à 140°. Le polyèdre pourra présenter par exemple une base et quatre faces, et notamment deux faces opposées s'étendant transversalement à la rampe. Ces faces opposées peuvent être triangulaires (par exemple des triangles isocèles). Ce polyèdre pourra également être un prisme ou une pyramide, éventuellement tronqués.

La médiatrice de chacun des bossages est de préférence disposée proche de la verticale (direction parallèle au vecteur gravité en position normale d'utilisation du circuit).

Les bossages peuvent avantageusement être disposés à égale distance de deux butées hydrauliques adjacentes, ce qui équilibre le dégazage sur la longueur de rampe et entre les butées.

Les ajutages de chacune des rampes peuvent déboucher directement dans l'air environnant du circuit d'alimentation. La rampe du circuit d'alimentation ne comprend alors pas de ligne de circulation de l'huile aménagée pour le dégazage comme décrit précédemment. Ceci permet de simplifier la réalisation de la rampe et d'éviter les poches d'air susceptibles de se former dans ce type de ligne de dégazage.

En variante, chaque ajutage peut être relié à un conduit d'huile destiné à alimenter en huile un palier d'arbre à cames d'actionnement de soupapes de moteur. Cet agencement permet d'éviter une consommation d'huile en évacuation de dégazage seule. De plus, la pompe à huile alimentant le circuit d'alimentation ne subit pas de perte de pression et peut travailler efficacement.

En particulier, chaque ajutage étant ainsi relié à un palier d'arbre à cames, le dégazage se fait sur tous les paliers d'arbre à cames.

Enfin, lorsque ces ajutages sont situés au sommet de bossages, ceci permet de faciliter davantage le dégazage de l'air vers les paliers d'arbre à cames.

Il est également proposé un moteur thermique comportant un circuit d'alimentation tel que décrit précédemment, et un véhicule automobile équipé d'un tel moteur thermique.

L'invention est illustrée ci-après à l'aide d'un exemple non limitatif de réalisation de l'invention et en référence aux dessins annexés, sur lesquels :
- la fig. 1 est une vue en perspective d'un circuit d'alimentation en huile de butées hydrauliques d'un moteur thermique selon un mode de réalisation de l'invention et
- la fig. 2 est un schéma de ce circuit en inclinaison de moteur.

Dans la présente demande, les termes supérieur, inférieur sont définis par rapport à une position normale d'utilisation du circuit d'alimentation, quand ce dernier est monté dans un moteur thermique en conditions normales (moteur non incliné).

Avec référence aux dessins, le circuit d'alimentation 1 représenté comprend deux rampes 3 d'alimentation en huile haute pression des butées hydrauliques 5 actionnant les soupapes d'un moteur thermique (non représenté). Ces rampes 3 sont reliées elles mêmes chacune à la partie de distribution d'huile du moteur par un conduit inférieur 7 représenté partiellement.

L'une des rampes 3 correspond à la ligne de soupapes d'admission du moteur et l'autre rampe correspond à la ligne de soupapes d'échappement du moteur. Ces rampes sont généralement symétriques l'une de l'autre relativement à un plan médian longitudinal P du moteur.

Les butées hydrauliques 5 sont disposées sur les rampes 3, chacune en regard de la soupape (non représentée) qu'elle actionne. Elles sont ainsi disposées par paires 9, régulièrement sur la longueur de chacune des rampes 3.

Des bossages identiques 11 sont formés sur la paroi supérieure 13 de chacune des rampes, sur chacune des paires 9 de deux butées hydrauliques 5. Ces bossages 11 sont disposés chacun à égale distance de chacune des deux butées hydrauliques 5 d'une même paire 9.

Les bossages 11 ont une forme de polyèdre à 5 faces, dont la base 15 s'étend sur la largeur de la paroi supérieure 13 de la rampe, transversalement à celle-ci. Le polyèdre comprend deux faces opposées 17 s'étendant transversalement à la rampe, inclinées l'une vers l'autre du côté de leur sommet. Ces deux faces 17 sont des triangles isocèles. La distance entre ces deux faces 17 est de quelques millimètres, par exemple 2 à 10 millimètres. La hauteur ou médiatrice du bossage passant par son sommet 19 est disposée proche de la verticale (parallèle au vecteur gravité) en conditions normales (moteur non incliné).

Les bossages 11 sont reliés à leur sommet 19 chacun à un conduit d'huile 21 menant à un palier 23 d'arbre à cames d'actionnement des soupapes du moteur. Ce conduit 21 est destiné à lubrifier le palier 23 d'arbre à cames.

Il est à noter qu'une telle rampe avec ses bossages peut être issue de moulage sable au moyen d'éléments de moulage relativement simples, par exemple assemblés l'un au dessus de l'autre sur un noyau interne, avec un démoulage de type « pot de fleur » (en extraction de moule opposée) et avec un outillage simplifié.

Grâce à cette disposition, l'huile haute pression acheminée dans chacune des rampes 3 est véhiculée dans les bossages 11 et dans une zone ouverte où la pression décroit. L'huile peut commencer à dégazer dans ces bossages 11 et les bulles d'air remontent vers les paliers 23 d'arbre à cames, ce qui ne gène pas la lubrification de ces derniers.

Le dégazage peut être réalisé même dans des conditions de pente d'inclinaison importante du moteur, comme le montre la figure 2, à une inclinaison d'angle α proche de 30° du moteur.

Ce qui précède montre l'intérêt de l'invention quant au dégazage des butées hydrauliques de soupapes de moteurs thermique susceptibles d'évoluer dans des inclinaisons de pente importante.

## Revendications

1. Circuit d'alimentation en huile de butées hydrauliques (5) d'actionnement des soupapes pour un moteur thermique, le circuit comprenant au moins deux rampes (3) alimentant des butées hydrauliques (5) de lignes de soupapes du moteur, correspondant respectivement à l'admission et l'échappement du moteur, les rampes supportant les butées hydrauliques agencées par paires le long de chaque rampe, **caractérisé en ce que** chacune des rampes (3) comprend, entre les deux butées hydrauliques de chaque paire, au moins un ajutage de dégazage de l'huile circulant dans la rampe (3), formé dans la paroi supérieure (13) de la rampe et **en ce que** ledit au moins un ajutage situé entre deux butées hydrauliques d'une même paire est disposé au sommet d'au moins un bossage formé sur la paroi supérieure (13) de chacune des rampes.

2. Circuit d'alimentation (1) selon revendication 1, **caractérisé en ce que** les ajutages sont disposés à un niveau médian longitudinal de la paroi supérieure (13).

3. Circuit d'alimentation (1) selon l'une des revendications précédentes, **caractérisé en ce qu'**il comprend un unique ajutage entre deux butées hydrauliques d'une même paire.

4. Circuit d'alimentation (1) selon l'une des revendications précédentes, **caractérisé en ce que** les ajutages sont disposés chacun au sommet (19) de bossages distincts (11) formés sur la paroi supérieure (13) des rampes.

5. Circuit d'alimentation (1) selon l'une des revendications 1 à 4, **caractérisé en ce que** les bossages (11) ont une forme effilée vers le haut, par exemple une forme de cône ou de polyèdre.

6. Circuit d'alimentation (1) selon l'une des revendications 1 à 5, **caractérisé en ce que** ledit au moins un bossage situé entre deux butées hydrauliques d'une même paire est disposé à égale distance desdites butées hydrauliques (5).

7. Circuit d'alimentation (1) selon l'une des revendications 1 à 6, **caractérisé en ce que** chaque ajutage est relié à un conduit d'huile (21) destiné à alimenter en huile un palier (23) d'arbre à cames d'actionnement de soupapes de moteur.

8. Moteur thermique comportant un circuit d'alimentation (1) selon l'une quelconque des revendications précédentes.

9. Véhicule automobile comportant un moteur thermique selon la revendication 8.

## Patentansprüche

1. Kreis zur Zufuhr von Öl zu hydraulischen Anschlägen (5) zur Betätigung von Ventilen für einen Verbrennungsmotor, wobei der Kreis mindestens zwei Verteilerleitungen (3) umfasst, die die hydraulischen Anschläge (5) von Ventillinien des Motors entsprechend dem Motoreinlass bzw. -auslass versorgen, wobei die Verteilerleitungen die entlang jeder Verteilerleitung in Paaren angeordneten hydraulischen Anschläge stützen, **dadurch gekennzeichnet, dass** jede der Verteilerleitungen (3) zwischen den beiden hydraulischen Anschlägen jedes Paars mindestens eine Düse zur Entgasung des die Verteilerleitung (3) durchströmenden Öls, die in der oberen Wand (13) der Verteilerleitung ausgebildet ist, umfasst und dass diese sich zwischen zwei hydraulischen Anschlägen desselben Paars befindende mindestens eine Düse auf der Oberseite mindestens eines an der oberen Wand (13) jeder der Verteilerleitungen ausgebildeten Ansatzes angeordnet ist.

2. Zufuhrkreis (1) nach Anspruch 1, **dadurch gekennzeichnet, dass** die Düsen auf einer Längsmittelebene der oberen Wand (13) angeordnet sind.

3. Zufuhrkreis (1) nach einem der vorhergehenden Ansprüche, **dadurch gekennzeichnet, dass** er eine einzige Düse zwischen zwei hydraulischen Anschlägen desselben Paars umfasst.

4. Zufuhrkreis (1) nach einem der vorhergehenden Ansprüche, **dadurch gekennzeichnet, dass** die Düsen jeweils auf der Oberseite (19) von getrennten auf der oberen Wand (13) der Verteilerleitungen ausgebildeten Ansätzen (11) angeordnet sind.

5. Zufuhrkreis (1) nach einem der Ansprüche 1-4, **dadurch gekennzeichnet, dass** die Ansätze (11) eine nach oben spitz zulaufende Form, wie z. B. die Form eines Kegels oder eines Polyeders, aufweisen.

6. Zufuhrkreis (1) nach einem der Ansprüche 1-5, **dadurch gekennzeichnet, dass** der sich zwischen zwei hydraulischen Anschlägen desselben Paars befindende mindestens eine Ansatz in einem gleichen Abstand zu den hydraulischen Anschlägen (5) angeordnet ist.

7. Zufuhrkreis (1) nach einem der Ansprüche 1-6, **dadurch gekennzeichnet, dass** jede Düse mit einer Ölleitung (21) zur Ölversorgung eines Lagers (23) einer Nockenwelle zur Betätigung von Ventilen des Motors verbunden ist.

8. Verbrennungsmotor, der eine Zufuhrleitung (1) nach einem der vorhergehenden Ansprüche umfasst.

9. Kraftfahrzeug, das einen Verbrennungsmotor nach Anspruch 8 umfasst.

## Claims

1. Circuit for supplying oil to the hydraulic valve actuation stops (5) in a combustion engine, the circuit comprising at least two rails (3) supplying the hydraulic stops (5) of valve lines of the engine, corresponding respectively to the intake and exhaust of the engine, the rails supporting the hydraulic stops arranged in pairs along the length of each rail, **characterized in that** each of the rails (3) comprises, between the two hydraulic stops of each pair, at least one nozzle for degassing the oil flowing in the rail (3), formed in the upper wall (13) of the rail, and **in that** the said at least one nozzle situated between two hydraulic stops of one and the same pair is arranged at the top of at least one boss formed on the upper wall (13) of each of the rails.

2. Supply circuit (1) according to Claim 1, **characterized in that** the nozzles are arranged at a longitudinal median level of the upper wall (13).

3. Supply circuit (1) according to either of the preceding claims, **characterized in that** it comprises a single nozzle between two hydraulic stops of one and the same pair.

4. Supply circuit (1) according to one of the preceding claims, **characterized in that** the nozzles are each arranged at the top (19) of separate bosses (11) formed on the upper wall (13) of the rails.

5. Supply circuit (1) according to one of Claims 1 to 4, **characterized in that** the bosses (11) have an upwardly tapered shape, for example a cone or polyhedron shape.

6. Supply circuit (1) according to one of Claims 1 to 5, **characterized in that** the said at least one boss situated between two hydraulic stops of one and the same pair is arranged at an equal distance from the said hydraulic stops (5).

7. Supply circuit (1) according to one of Claims 1 to 6, **characterized in that** each nozzle is connected to an oil duct (21) intended to supply oil to a bearing (23) of a camshaft for actuating engine valves.

8. Combustion engine comprising a supply circuit (1) according to any one of the preceding claims.

9. Motor vehicle comprising a combustion engine according to Claim 8.
